# EUROPÄISCHE PATENTSCHRIFT

(11) **EP 1 782 502 B1**
(45) Veröffentlichungstag und Bekanntmachung des Hinweises auf die Patenterteilung: **10.10.2012**
(21) Anmeldenummer: 05758394.0
(22) Anmeldetag: 17.06.2005
(51) Int. Cl.: H01Q 21/06, H01Q 9/04, H01Q 21/00

(54) **ANTENNENSTRUKTUR MIT PATCH-ELEMENTEN**
ANTENNA STRUCTURE WITH PATCH ELEMENTS
STRUCTURE D'ANTENNE A ELEMENTS PLAQUES

(30) Priorität: 17.08.2004 DE 102004039743
(43) Veröffentlichungstag der Anmeldung: 09.05.2007
(73) Patentinhaber: ROBERT BOSCH GMBH, 70442 Stuttgart (DE)
(72) Erfinder: HANSEN, Thomas, 31139 Hildesheim (DE)
(86) Internationale Anmeldenummer: PCT/EP2005/052822
(87) Internationale Veröffentlichungsnummer: WO 2006/018338

(56) Entgegenhaltungen:
- US-A- 3 995 277
- US-A- 4 079 268
- US-A- 4 742 354
- VOLSKI V ET AL: "Compact low-cost 4 elements microstrip antenna array for WLAN" WIRELESS TECHNOLOGY, 2004. 7TH EUROPEAN CONFERENCE ON AMSTERDAM, THE NETHERLANDS 11-12 OCT. 2004, PISCATAWAY, NJ, USA,IEEE, 11. Oktober 2004 (2004-10-11), Seiten 277-280, XP010771294 ISBN: 1-58053-991-2

## Beschreibung

### Stand der Technik

Die Erfindung betrifft eine Antennenstruktur bestehend aus mehreren seriengespeisten Patch-Elementen.

Im Bereich der Fahrerassistenzfunktionen mit vorausschauenden Erfassungssystemen sind Radarsensoriken im Einsatz, die primär im Frequenzbereich 76 - 77 GHz arbeiten. Diese werden beispielsweise zur Realisierung der Assistenzfunktion "adaptiver Tempomat" (ACC = Adaptive Cruise Control) im Geschwindigkeitsbereich 50 - 180 km/h verwendet. Radarsensoren werden auch für Anwendungen im unteren Geschwindigkeitsbereich verwendet und sind für andere Komfort- und Sicherheitsfunktionen, wie Tote-Winkel-Überwachung, Rückfahr- und Einparkhilfe oder "Pre-Crash"-Funktionen (Auslösen von reversiblen Rückhaltesystemen, Scharfschalten von Airbags usw., Prekonditionierung des Bremssystems, automatische Notbremse) vorteilhaft.

Üblicherweise arbeiten 77 GHz-Radarsensoren mit Linsenantennen. Über mehrere Speiseantennen, die sich in der Brennebene der Linse befinden, werden mehrere sich partiell überlappende Strahlkeulen ausgebildet ("analoge" Strahlformung). Dieses Prinzip illustriert Figur 1. Anhand der Signalamplituden und/oder -phasen in den einzelnen Strahlkeulen wird die azimutale Winkelposition des Zielobjekts bestimmt. Charakteristisch für Linsenantennen ist die relativ große Bautiefe von einigen Zentimetern, die sich durch den erforderlichen Abstand der Speiseantennen (in der Brennebene) von der Linse ergibt.

Eine "analoge" Strahlformung kann aber auch mit einem planaren Aufbau mit planaren Antennen erreicht werden, so dass die Bautiefe erheblich reduziert wird. Entsprechende Schaltung zur Strahlformung, wie Butler-Matrix, Blass-Matrix oder planare Linsen (Rotman-Linse) sind bekannt (DE 199 51 123 C2). Als Antenne dient eine planare Gruppenantenne.

Es sind aber auch andere Verfahren zur Signalauswertung, insbesondere zur Winkelbestimmung des Radarziels bekannt, die keine "analoge" Strahlformung benötigen. Die Empfangssignale werden für jedes der Antennenelemente separat verarbeitet und digitalisiert und die Strahlformung wird auf der digitalen Ebene durchgeführt ("digitale" Strahlformung"). Neben der "digitalen" Strahlformung gibt es außerdem Verfahren, mit denen die azimutale Winkelposition des Zielobjekts bestimmt werden kann, wobei auf eine Strahlformung ganz verzichtet wird, z.B. sogenannter hochauflösende Richtungsschätzverfahren.

Ein besonders einfacher und kostengünstiger Aufbau einer planaren Antenne basiert auf der Serienspeisung der Elemente in einer Dimension der Antenne. Für Kraftfahrzeug-Radarsensoren ist insbesondere die Serienspeisung in den Antennenspalten relevant. Die Spalten sind hierbei in der Elevationsrichtung des Radarsensors, also vertikal, angeordnet.

Schlitzkopplungen in Verbindung mit Patch-Elementen sind an sich bekannt (US-2003 010 75 18 -A1, WO-2002 07 1535 - A1, EP-1199772 - A2). Solche Schlitze dienen zur Anpassung und zur Beeinflussung der Bandbreite.

Aus der US 3,995,277 zeigt eine Zuleitung, bestehend aus ähnlichen, in Reihe geschalteten, semiresonanten und etwa eine halbe Wellenlänge langen Abschnitten, über die Energie auf Antennenelemente in gewünschter Phase verteilt wird und von diesen abgestrahlt wird. Die Strahlerelemente sind abwechselnd beidseitig der Speiseleitung angeordnet und mit dieser leitend verbunden sind, wobei aufeinanderfolgende Abzweigungen etwas eine halbe Wellenlänge voneinander entfernt sind.

Aus der US 4,079,268 ist eine Struktur eines zirkular polarisierten Antennen-Arrays bekannt, das integral mit der Hülle eines Flugzeugs mitmontiert werden kann und eine Mikrostreifenleitung mit elliptischen Elementen sowie dazwischen befindliche Speiseleitungen verwendet, die mittels einer dielektrischen Schicht von einer Masseebene der Schaltung beabstandet ist. Die Speiseleitungen sind in ihrer Impedanz an die elliptischen Antennen angepaßt, indem ein geeigneter Speisepunkt innerhalb des Randbereichs der elliptischen Antenne gewählt wird.

Aus dem nicht vorveröffentlichten Artikel "Compact Low-Cost 3 elements microstrip antenna array for WLAN", veröffentlicht 2004 auf der European Conference on Wireless Technology in Amsterdam, ist eine WLAN-Antenne bekannt, die aus 4 Patchelementen besteht.

### Vorteile der Erfindung

Mit den Maßnahmen des Anspruchs 1 können einzelne Patch-Elemente, insbesondere in einem Serienspeisungszug, eine erhöhte Abstrahlung aufweisen und somit verbesserte Möglichkeiten der Strahlformung bzw. Nebenkeulen-Unterdrückung bieten. Durch eine Kombination von herkömmlichen Patch-Elementen mit den Patch-Elementen gemäß Anspruch 1 lässt sich an jedem Patch-Element einer planaren seriengespeisten Antennenspalte jede benötigte Abstrahlung des am Eingang dieses Elements anliegenden Signals einstellen. Damit ist eine variable Strahlformung und Nebenkeulen-Unterdrückung in der Ebene einer Antennenspalte zu erreichen. In den Unteransprüchen sind vorteilhafte Weiterbildungen aufgeführt. Damit ergeben sich mehrere Freiheitsgrade zur Optimierung der gewünschten Abstrahlung, die vorteilhaft miteinander kombinierbar sind.

Gegenüber herkömmlichen Patch-Antennen lässt sich durch die Maßnahmen der Erfindung die Abstrahlung einzelner Patch-Elemente insbesondere im Bereich 20 bis 100% einstellen und damit das Gesamtabstrahlungsprofil einer Antennenspalte bezüglich Amplitude und/oder Winkel sehr viel stärker variieren als mit einer herkömmlichen Patch-Struktur. Durch diese Variation des Gesamtabstrahlungsprofils lässt sich eine seriengespeiste Antennenspalte für mannigfache Einsatzmöglichkeiten optimieren, z.B. breites Strahlungsdiagramm im Nahbereich, schmales Strahlungsdiagramm im Fernbereich und stark nebenkeulenunterdrücktes Strahlungsdiagramm zur Reduktion von Boden-Clutter und ungewollten Brückendetektion usw.

### Zeichnungen

Anhand der Zeichnungen werden Ausführungsbeispiele der Erfindung näher erläutert. Es zeigen
Figur 1 die Ausbildung mehrerer Strahlkeulen durch mehrere Speisungen bei einer Linsenantenne,
Figur 2a ein dreidimensionaler Aufbau einer Gruppenantenne,
Figur 2b ein planarer Aufbau einer Gruppenantenne mit Serienspeisung,
Figur 3a bis d verschiedene Ausführungsformen von herkömmlichen planaren seriengespeisten Antennenspalten,
Figur 4a ein herkömmliches Patch-Element innerhalb einer planaren seriengespeisten Antennenspalte,
Figur 4b ein Patch-Endelement,
Figur 5 ein erfindungsgemäßes Patch-Element,
Figur 6 eine modifizierte Ausführungsform eines Patch-Elements,
Figur 7 und Figur 8 weitere Ausführungsvarianten für erfindungsgemäße Patch-Elemente, Figur 9 bis Figur 11 weitere Beispiele für Patch-Elemente,
Figur 12a bis d verschiedene Ausführungsformen von Kombinationen herkömmlicher Patch-Elemente mit erfindungsgemäßen Patch-Elementen.

### Beschreibung von Ausführungsbeispielen

Bevor auf die eigentliche Erfindung eingegangen wird, werden zum besseren Verständnis zuvor herkömmliche relevante Antennestrukturen erläutert.

Eine Antennespalte mit Serienspeisung ist dadurch gekennzeichnet, dass an eine üblicherweise gerade Speiseleitung mehrere Antennenelemente angekoppelt sind.

Eine elektromagnetische Welle wird an einem Ende der Antennenspalte auf die Speiseleitung eingespeist (Sendeantenne) bzw. abgegriffen (Empfangsantenne). Eine Einspeisung der elektromagnetischen Welle ist auch innerhalb der Antennenspalte, üblicherweise in der Mitte, möglich. Dies hat jedoch eine komplizierten und damit kostenintensiven Aufbau der Antenne zur Folge.

Die Ankopplung der Elemente geschieht in einer Weise, dass das Antennenelement nur einen Teil der Leistung der von der einen Seite einfallenden elektromagnetischen Welle abstrahlt oder nur ein Teil der auf der Speiseleitung verfügbaren Leistung in das Antennenelement eingekoppelt wird. Zur anderen Seite des Elements läuft die elektromagnetische Welle mit der verbleibenden Leistung auf der Speiseleitung weiter. Zusätzlich treten vor allem ohmsche Verluste auf der Speiseleitung und in den Antennenelementen auf. Das der Speisung gegenüber liegende Ende der Antennenspalte wird üblicherweise entweder reflexionsarm abgeschlossen oder mit einem Antennenelement versehen, das so ausgelegt ist, dass es im Sendebetrieb alle eingekoppelte Leistung abstrahlt. In diesem Fall spricht man auch von einer "travelling wave antenna" ("Wanderwellenantenne", Leckwellenantenne). Wenn sich auf der Antennenspalte eine stehende Welle ausbildet, weil z.B. das Ende der Spalte nicht reflexionsfrei abgeschlossen ist, z.B. mit einem Leerlauf oder Kurzschluss, dann spricht man von einer "standing wave antenna" (Stehwellenantenne). An einer solchen Antennenspalte sind die Elemente üblicherweise an den Orten der Nullstellen des Stromes ("current nodes") angeschlossen.

Als Antennenelemente kommen insbesondere Patches, Dipole, Schlitze ("Slots") oder kurze Leitungsstücke ("Stubs") in Frage. Über Verbindungsleitungen können diese Elemente zu Untergruppen gruppiert sein. Zur Vergrößerung der Bandbreite können mehrere Patches in mehrlagigen Aufbauten übereinander angeordnet sein, so dass sie elektromagnetisch verkoppelt sind. Die Antennenelemente können beispielsweise direkt, kapazitiv oder über Stubs mit Schlitzkopplung angekoppelt werden.

Wenn Antennenspalten, z.B. in einem 77 GHz-Radarsensor nebeneinander angeordnet werden sollen, so dass mit den Signalen der Antennenspalten "digitale" Strahlformung oder "hochauflösende" Richtungsschätzverfahren möglich ist, dann ist ein Abstand der Spalten in der Größenordnung der halben Freiraumwellenlänge des Radarsignals, ca. 2 mm bei 77 GHz, notwendig. Gleiches gilt für übliche "analoge" Strahlformungsverfahren, hierbei ist aber eine Modifikation auf größere Spaltenabstände innerhalb gewisser Grenzen prinzipiell möglich. Wenn die Anzahl der Antennenelemente in der Spalte eine gewisse Zahl - Größenordnung von 5 - übersteigt, gibt es damit aus Platzgründen in einem planaren Aufbau keine Alternative zur Serienspeisung. Diese Alternative wird in Antennensysteme für militärische oder Satelliten-Anwendungen meist dadurch umgangen, dass ein dreidimensionaler Aufbau gewählt wird. Ein solcher Aufbau ist in Figur 2a skizziert. Die Speisung oder auch z.B. Ansteuerung durch "analoge" Strahlformung der Spalte liegt hinter den Elementen, so dass sich die Baugruppen mit den Spalten in geringem Abstand nebeneinander anordnen lassen. Eine solche Anordnung verbietet sich für Kraftfahrzeug-Radarsensoren aufgrund der hohen Kosten und der erheblichen Baugröße. Figur 2b zeigt einen planaren Aufbau mit Serienspeisung. Die einzelnen Spalten werden über einen Leistungsteiler von einer Signalquelle aus gespeist.

Die Hauptkeule der Radarantenne eines Kraftfahrzeug-Radarsensors wird in Elevation so ausgelegt, dass über den vom Sensor abgedeckten Entfernungsbereich eine gute Detektion von Fahrzeugen erfolgt. Wenn sich der Arbeitsbereich des Sensors nur auf den Fernbereich beschränkt (typisches ACC), kann die Hauptkeule in Elevation ziemlich schmal werden. Soll sich der Arbeitsbereich des Sensors auch bis in den Nahbereich hin erstrecken, muss gegebenenfalls eine breitere Hauptkeule vorgesehen werden, um Fahrzeuge in ihrer Höhe abzudecken. Idealerweise ist die Hauptkeule so ausgelegt, dass unerwünschte Reflexionen vom Boden oder von Zielen oberhalb der zu detektierenden Fahrzeuge vermieden werden.

Um die Detektion von unerwünschten Radarzielen ("clutter") weiter zu verringern, sollte die Strahlcharakteristik der Radarantenne so ausgelegt werden, dass die Nebenkeulen in Elevation möglichst klein sind. Clutter wird durch Bestrahlung bzw. Detektion beispielweise von Bodenrauhigkeiten, Bodenunebenheiten, Gullideckeln, Fremdkörpern, usw. wie auch von Brücken, Schilderbrücken, Tunneldecken, Bäumen usw. erzeugt.

Das klassische Verfahren zur Einstellung des Nebenkeulen-Niveaus basiert auf einer üblicherweise zu den Rändern der Spalte abfallenden Amplitudenverteilung ("Taper"), der von den einzelnen Elementen imitierten elektromagnetischen Welle. Entsprechende Verteilungsfunktionen, z.B. Tschebyscheff, Taylor, findet man in der Literatur. Dabei wird ein konstanter Abstand der Elemente von üblicherweise der halben Freiraumwellenlänge und eine konstante Phasendifferenz der Antennenelemente vorausgesetzt, bzw. Gleichphasigkeit, wenn die Abstrahlung in Richtung der Antennen-Normalen erfolgen soll. Die Breite der Hauptkeule ergibt sich aus der gewählten Amplitudenverteilung, der Anzahl der Elemente und ihrem Abstand in der Spalte.

Die Implementierung dieser Amplitudenverteilung kann einerseits durch einen entsprechenden Leistungsteiler erfolgen, über den die im allgemeinen identisch aufgebauten Antennenelemente versorgt werden, vgl. Speisung innerhalb der Spalten in Figur 2a. Andererseits können auch die Antennenelemente oder ihre Ankopplung an die Speisung und damit ihrer Abstrahlung innerhalb der Antenne variiert werden. Ersteres Verfahren ist mit einer Serienspeisung aus Platzgründen im allgemeinen inkompatibel. Das letztere Verfahren kann prinzipiell auch bei einer Serienspeisung angewandt werden.

Je nach verwendetem Antennenelement ist letzteres Verfahren jedoch mit Einschränkungen behaftet. Bei einer seriengespeisten Antennenspalte mit direkt gekoppelten Patch-Elementen, lässt die Abstrahlung der Elemente nur innerhalb gewisser Grenzen einstellen. Diese Grenzen werden vor allem von der maximalen Breite der Antennenelemente bestimmt, die zum einen von der elektromagnetischen Verkopplung der Antennenspalten und zum ändern vom Anschwingen des ersten transversalen Modus in einem Patch-Element, wenn die Breite des Patches in die Größenordnung der halben Leitungswellenlänge gelangt, bestimmt wird.

Vorliegende Erfindung beschreibt eine Antennenstruktur, insbesondere für einen Kraftfahrzeug-Radarsensor mit planarer Antenne, deren Antennenspalten mit Serienspeisung aufgebaut sind, wobei einzelne Patch-Elemente eine erhöhte Abstrahlung aufweisen und somit verbesserte Möglichkeiten der Strahlformung bzw. Nebenkeulen-Unterdrückung bieten.

Die erfindungsgemäße Antennenstruktur mit Schlitzkopplung der Patch-Elemente gegenüber der weiterführenden Speiseleitung für den Einsatz in planaren seriengespeisten Antennenspalten, insbesondere in einem Kraflfahrzeug-Radarsensor, gestattet eine variable Strahlformung und Nebenkeulen-Unterdrückung in der Ebene der Antennenspalte. Üblicherweise sind die Antennenspalten in einem Kraftfahrzeug-Radarsensor in Elevationsrichtung angeordnet und die genannte Ebene ist die Elevationsebene.

Vorteil ist, dass die Kombination von herkömmlichen und erfindungsgemäßen Patch-Elementen an jedem Patch-Element einer planaren seriengespeisten Antennenspalte jede benötigte Abstrahlung des am Eingang dieses Elements anliegenden Signals einstellen lässt.

Planare seriengespeiste Antennen in Kraftfahrzeug-Radarsensoren werden üblicherweise in Streifenleitungs-Technologie aufgebaut. Ein ein- oder mehrschichtiges Mikrowellensubstrat ist beidseitig mit Metall beschichtet. Mindestens eine der beiden Metallschichten ist strukturiert und bildet die Signalleitungsebene. In der Signalleitungsebene sind die Versorgungsleitungen, die Antennenspalten und gegebenenfalls die Sende- Empfangsmodule, oder Teile davon, angeordnet. Die andere Metallebene bildet die Masse-Ebene. Unterhalb der Masse-Ebene können weitere Substrat- und Metallebenen angeordnet sein, in denen z.B. die Niederfrequenz-/Basisband- und Digital-Elektronik zur Verarbeitung der Niederfrequenz-/Basisband-Signale und zur Ansteuerung und insbesondere digitalen Signalverarbeitung aufgebaut sind. In Kombination damit können auch noch weitere Mikrowellensubstrat-Ebenen eingesetzt werden, auf denen gegebenenfalls z.B. die Sende- und Empfangsmodule aufgebaut werden.

Figur 3 zeigt schematisch verschiedene Ausführungsformen einer Antennenspalte 1 mit Serienspeisung. In der genannten Signalleitungsebene sind die Speiseleitungen 50 der Antennenspalte angeordnet. Diese sind üblicherweise als Mikrostreifenleitungen ausgeführt, wobei mehrere Abschnitte mit unterschiedlichen Impedanzen zur Impedanzanpassung auftreten können. An die Speiseleitung 50 sind die Patch-Elemente in Form von verbreiterten Leitungsabschnitten 20 angekoppelt. Am Ende der Spalte kann ein Patch-Element 10 eingesetzt werden, das alle einfallende Leistung abstrahlt, so dass keine Reflexion auftritt. Alternativ kann auch ein absorbtiver Abschluss, z.B. ein auf die weitergeführte Speiseleitung 50 aufgeklebter Absorber oder ein angepasster Abschluss mit Widerstand, eingesetzt werden, die aber die Herstellung der Antenne weiter verkomplizieren und daher üblicherweise nicht erste Wahl sind.

Charakteristisch für die seriengespeiste Antennenspalte 1 ist die von der Einspeisung 60 bzw. 70, bei mittiger Speisung, zum Ende der Spalte kontinuierlich abfallende verfügbare Leistung. Jedes Patch-Element 20 strahlt einen Bruchteil der am Ort des Patch-Elements bzw. am Ort der Ankopplung des Elements verfügbaren Leistung ab. In den Patch-Elementen und auf der Speiseleitung zwischen den Patch-Elementen treten außerdem Verluste, vor allem ohmsche Verluste, auf. Wenn alle Patch-Elemente 20, die Abstände d der Patch-Elemente und die Speiseleitung 50 zwischen den Patch-Elementen gleich sind, dann ist die Leistungsverteilung von der Speisung zum Ende der Spalte näherungsweise exponentiell fallend, wobei das Patch-Element 10 am Ende der Spalte eine von diesem Verlauf abweichende Leistung abstrahlen kann. Diese Leistungsverteilung bestimmt die Strahlformung der von der Spalte erzeugten Strahlkeule, wobei die Nebenkeulen-Unterdrückung üblicherweise schlechter als 14 dB (13,6 dB werden in einer Gleichverteilung der Leistung erreicht) ist Dieser Wert reicht für Anwendungen im Kraftfahrzeug-Radarsystemen in der Regel nicht aus.

Eine gute Nebenkeulen-Unterdrückung liefern vor allem Leistungsverteilungen, die in der Mitte der Antennenspalte ein Maximum haben und zu den Rändern kontinuierlich abfallen. Solche Funktionen sind z.B. als Tschebbyscheff- oder Taylor-Belegung bekannt, wobei im allgemeinen ein konstanter Abstand der Antennen-Elemente vorausgesetzt wird.

Um eine solche Leistungsverteilung in einer seriengespeisten Spalte zu erreichen, werden nach dem Stand der Technik die Patch-Elemente 20 in Abhängigkeit von ihrer Position auf der Spalte modifiziert, um den Bruchteil der verfügbaren Leistung, den ein Element abstrahlt, zu verändern (20a und 20b) und damit eine verbesserte Leistungsverteilung zu erreichen. Eine solche Spalte ist in Figur 3c skizziert.

Im allgemeinen reicht jedoch die Einstellmöglichkeit durch die Patch-Elemente aus dem Stand der Technik nicht aus, um eine ausreichende Nebenkeulen-Unterdrückung zu erzielen. Auch eine flexible Einstellung der Richtcharakteristik ist mit diesem Patch-Element nicht möglich. Im Rahmen dieser Erfindung wird ein weiteres Pach-element vorgestellt, das zusammen mit herkömmlichen Patch-Elementen gemäß Figur 4 es ermöglicht, jede beliebige Abstrahlung des am Eingang des Elements auf der Speiseleistung verfügbaren Leistung bereitzustellen.

Basis des erfindungsgemäßen Patch-Elements 30 in Figur 5 ist das Patch-Element 20 in Figur 4a aus dem Stand der Technik. Das Patch-Element 20 aus dem Stand der Technik besteht im wesentlichen aus einem verbreiterten Leitungsabschnitt, der üblicherweise zur Maximierung der Abstrahlung und Minimierung der Reflexion etwa halb so lang ist wie die Wellenlänge auf einer vergleichbar breiten Leitung. Über die Breite des Leitungsabschnittes wird üblicherweise die abgestrahlte Leistung der am Eingang des Elements verfügbaren Leistung eingestellt. Im Folgenden wird das Patch-Element 20 aus dem Stand der Technik auch vereinfacht als verbreiteter Leitungsabschnitt bzw. nur als Leitungsabschnitt bezeichnet.

Das erfindungsgemäße Patch-Element 30 (Figur 5) enthält abweichend vom Stand der Technik zwei Schlitze 31 im Ausgangsbereich des Patch-Elements, die insbesondere oberhalb und unterhalb der weiterführenden Speiseleitung 50b verlaufen. Dadurch wird die weiterführenden Speiseleitung 50b am Ausgang des Patch-Elements in den Leitungsabschnitt 20 hineinversetzt. Dadurch werden die Impedanzverhältnisse innerhalb des Patch-Elements so modifiziert, dass mehr Leistung gegenüber dem Stand der Technik abgestrahlt wird und damit weniger Leistung am Ausgang des Patch-Elements 30 auf der Speiseleitung 50b zur Weiterleitung bereitgestellt wird. Die abgestrahlte bzw. die auf der Signalleitung 50b weitergeführte Leistung wird im wesentlichen durch die Länge der Schlitze 31 als auch durch die Breite des Leitungsabschnitts 20 eingestellt. Die Form der Schlitze 31 als auch der Verlauf der Speiseleitung 50b im Bereich der Schlitze 31 können von der Skizze in Figur 5 abweichen.

Eine erste Ausführungsform 30-1 (Figur 6) des erfindungsgemäßen Patch-Elements enthält einen zusätzlichen Schlitz 33 am Anfang der weiterführenden Speiseleitung 50b, der diese vom Leitungsabschnitt 20 galvanisch trennt. Hierdurch erreicht man eine weitere Erhöhung der Abstrahlung der am Eingang des Patch-Elements verfügbaren Leistung. Die auf der Signalleitung 50b weitergeführte Leistung reduziert sich entsprechend.

Eine weitere zweite Ausführungsform des erfindungsgemäßen Patch-Element 30 zeigt Figur 7. Dort sind im Bereich der Eingangssignalleitung 50a wie am Ausgang Schlitze 32 in den Leitungsabschnitt 20 eingebracht. Diese Schlitze dienen zur besseren Anpassung und Steuerung der Abstrahlung des Patch-Elements. Wesentlicher Einstellparameter ist die Länge der Schlitze. Die Form der Schlitze 32 als auch der Verlauf der Speiseleitung 50a im Bereich der Schlitze können von der Skizze in Figur 7 abweichen.

Figur 8 zeigt eine dritte Ausführungsform basierend auf der ersten Ausführungsform, bei der die Schlitze 31 über die Position des Zusatzschlitzes 33 hinaus in den Leitungsabschnitt verlängert sind. Hiermit kann zusätzlich sowohl die Anpassung als auch die Abstrahlung eingestellt werden. Der Zusatzschlitz 33 befindet sich somit im Zuge der weiterführenden Speiseleitung 50b. Das Beispiel in Figur 9 ist ein Sonderfall der ersten Ausführungsform von Figur 6, wenn man die Länge der Schlitze 31 zu 0 annimmt und nur noch der zusätzliche Schlitz 33 vorhanden ist.

Die Verkopplung zwischen weiterführender Signalleitung 50b am Ausgang des Patch-Elements und dem Leitungsabschnitt 20 lässt sich im Bereich des zusätzlichen Schlitzes über breitere Strukturen auf der Signalleitung 50b erreichen. Beispeile zeigen Figur 10 und Figur 11 mit den Strukturen 34 und 34a. Andere Formen und Längen dieser verbreiterten Koppelstrukturen sind realisierbar.

Am Eingang der Signalleitung 50a und Ausgang auf der Signalleitung 50b der Patch-Elemente ist der Einsatz gängiger Anpassstrukturen aus der Mikrowellenstreifenleitungstechnik möglich, um Reflexionen und Abstrahlung zu optimieren.

Die Figuren 12a bis d zeigen verschiedene Ausführungsformen der Kombinationen von Patch-Elementen gemäß Stand der Technik und Patch-Elementen gemäß der Erfindung zu planaren seriengespeisten Antennenspalten.

Selbstverständlich können die zuvor vorgestellten Antennenstrukturen für Sendeantennen wie auch für Empfangsantennen oder Kombinationen davon eingesetzt werden.

## Patentansprüche

1. Antennenstruktur bestehend aus mehreren seriengespeisten Patch-Elementen, mit jeweils einer signalzuführenden Speiseleitung (50a), **dadurch gekennzeichnet, dass** zumindest eines der Patch-Elemente (30) gegenüber der weiterführenden Speiseleitung (50b) jeweils einen Schlitz (31) zur Kopplung unmittelbar oberhalb und unterhalb der weiterführenden Speiseleitung (50b) aufweist derart, dass die weiterführende Speiseleitung (50b) in das Patch-Element (30) hineinversetzt wird, um die vom Patch-Element (30) abgestrahlte Leistung durch die Länge der Schlitze (31) zu beeinflussen.

2. Antennenstruktur nach Anspruch 1, **dadurch gekennzeichnet, dass** ein Schlitz (33) zwischen dem Anfang der weiterführenden Speiseleitung (50b) und dem Patch-Element (30) vorgesehen ist.

3. Antennenstruktur nach einem der Ansprüche 1 bis 2, **dadurch gekennzeichnet, dass** ein Schlitz (33) im Zuge der weiterführenden Speiseleitung (50b) im Bereich eines Patch-Elements (30) vorgesehen ist.

4. Antennenstruktur nach einem der Ansprüche 2 oder 3, **dadurch gekennzeichnet, dass** der Anfang der weiterführenden Speiseleitung (50b) verbreitert (34, 34a) ausgebildet ist.

5. Antennenstruktur nach einem der Ansprüche 1 bis 4, **dadurch gekennzeichnet, dass** die signalzuführende Speiseleitung (50a) im Bereich zumindest eines der Patch-Elemente (30) eine Schlitzkopplung (32) gegenüber dem Patch-Element aufweist.

6. Antennenstruktur nach Anspruch 5, **dadurch gekennzeichnet, dass** in dem Patch-Element (30) jeweils ein Schlitz (31), insbesondere unmittelbar oberhalb und unterhalb der signalzuführenden Speiseleitung (50a) vorgesehen ist.

7. Antennenstruktur nach einem der Ansprüche 1 bis 6, **dadurch gekennzeichnet, dass** mindestens ein Patch-Element (30) mit einer Schlitzkopplung (31, 33) gegenüber der weiterführenden Speiseleitung (50b) mit herkömmlichen Patch-Elementen (20) innerhalb eines Serienspeisungszuges kombiniert ist und wobei die Schlitzkopplung so ausgebildet ist, dass das mindestens eine Patch-Element mit Schlitzkopplung (31, 33) einer erhöhte Abstrahlung gegenüber einem herkömmlichen Patch-Element (20) aufweist.

8. Radarsensor nach einem der Ansprüche 1 bis 7 bestehend aus seriengespeisten Patch-Elementen, wobei jeweils ein Serienspeisungszug eine Antennenspalte innerhalb einer Gruppenantenne bildet.

## Claims

1. Antenna structure composed of a plurality of series-fed patch elements, each comprising a signal-supplying feed line (50a), **characterized in that** at least one of the patch elements (30) has, opposite the continuing feed line (50b), in each case one slot (31) for coupling directly above and below the continuing feed line (50b) in such a way that the continuing feed line (50b) is offset into the patch element (30) in order to influence the power irradiated by the patch element (30) through the length of the slots (31).

2. Antenna structure according to Claim 1, **characterized in that** a slot (30) is provided between the start of the continuing feed line (50b) and the patch element (30).

3. Antenna structure according to one of Claims 1 to 2, **characterized in that** a slot (33) is provided in the region of a patch element (30) in the course of the continuing feed line (50b).

4. Antenna structure according to one of Claims 2 and 3, **characterized in that** the start of the continuing feed line (50b) is of widened design (34, 34a).

5. Antenna structure according to one of Claims 1 to 4, **characterized in that** the signal-supplying feed line (50a) has, in the region of at least one of the patch elements (30), a slot coupling (32) opposite the patch element.

6. Antenna structure according to Claim 5, **characterized in that** in each case a slot (31) is provided in the patch element (30), in particular directly above and below the signal-supplying feed line (50a).

7. Antenna structure according to one of Claims 1 to 6, **characterized in that** at least one patch element (30) having a slot coupling (31, 33) opposite the continuing feed line (50b) is combined with conventional patch elements (20) within a series feed line, and wherein the slot coupling is embodied in such a way that the at least one patch element with a slot coupling (31, 33) has increased irradiation compared to a conventional patch element (20).

8. Radar sensor according to one of Claims 1 to 7, composed of series-fed patch elements, wherein in each case one series feed line forms an antenna gap within a group antenna.

## Revendications

1. Structure d'antenne composée de plusieurs éléments de correction alimentés en série, comprenant respectivement une ligne d'alimentation acheminant un signal (50a), **caractérisée en ce qu'**au moins l'un des éléments de correction (30) présente à chaque fois une fente (31) par rapport à la ligne d'alimentation qui se poursuit (50b) pour le couplage directement au-dessus et au-dessous de la ligne d'alimentation qui se poursuit (50b), de telle sorte que la ligne d'alimentation qui se poursuit (50b) est décalée à l'intérieur de l'élément de correction (30) afin d'influencer la puissance rayonnée par l'élément de correction (30) par la longueur des fentes (31).

2. Structure d'antenne selon la revendication 1, **caractérisée en ce qu'**il est prévu une fente (33) entre le début de la ligne d'alimentation qui se poursuit (50b) et l'élément de correction (30).

3. Structure d'antenne selon l'une des revendications 1 et 2, **caractérisée en ce qu'**il est prévu une fente (33) à la suite de la ligne d'alimentation qui se poursuit (50b) dans la zone d'un élément de correction (30).

4. Structure d'antenne selon l'une des revendications 2 ou 3, **caractérisée en ce que** le début de la ligne d'alimentation qui se poursuit (50b) est réalisé élargi (34, 34a).

5. Structure d'antenne selon l'une des revendications 1 à 4, **caractérisée en ce que** la ligne d'alimentation acheminant un signal (50a) présente dans la zone d'au moins l'un des éléments de correction (30) un couplage par fente (32) par rapport à l'élément de correction.

6. Structure d'antenne selon la revendication 5, **caractérisée en ce qu'**une fente (31) est à chaque fois prévue dans l'élément de correction (30), notamment directement au-dessus et au-dessous de la ligne d'alimentation acheminant un signal (50a).

7. Structure d'antenne selon l'une des revendications 1 à 6, **caractérisée en ce qu'**au moins un élément de correction (30) est combiné avec un couplage par fente (31, 33) par rapport à la ligne d'alimentation qui se poursuit (50b) avec des éléments de correction classiques (20) à l'intérieur d'une branche d'alimentation en série et le couplage par fente étant configuré de telle sorte que l'au moins un élément de correction avec couplage par fente (31, 33) présente un rayonnement accru par rapport à un élément de correction classique (20).

8. Capteur radar selon l'une des revendications 1 à 7, composé d'éléments de correction alimentés en série, une branche d'alimentation en série formant à chaque fois une fraction d'antenne au sein d'une antenne en réseau.
